# EUROPÄISCHE PATENTSCHRIFT

(11) **EP 0 722 833 B1**
(45) Veröffentlichungstag und Bekanntmachung des Hinweises auf die Patenterteilung: **19.05.1999**
(21) Anmeldenummer: 95120199.5
(22) Anmeldetag: 20.12.1995
(51) Int. Cl.: B41F 31/02

(54) **Kammerrakel**
Inking rail device
Encreur sous forme de rail

(30) Priorität: 29.12.1994 DE 4447123
(43) Veröffentlichungstag der Anmeldung: 24.07.1996
(62) Teilanmeldung aus: 98107632.6
(73) Patentinhaber: Koenig & Bauer Aktiengesellschaft, 97080 Würzburg (DE)
(72) Erfinder: Weisbrod, Norbert Georg, D-67258 Hessheim (DE)

(56) Entgegenhaltungen:
- EP-A- 0 111 141
- DE-A- 2 437 584
- DE-A- 3 408 183
- DE-A- 4 241 792
- DE-A- 4 302 671

## Beschreibung

Die Erfindung betrifft eine Kammerrakel eines mit einer Rasterwalze versehenen Farbwerkes einer Rotationsdruckmaschine gemäß dem Oberbegriff des Anspruches 1.

Aus der EP 04 38 731 A2 ist eine Kammerrakel bekannt. Eine Farbkammer der Kammerrakel wird stirnseitig mittels Seitenbacken abgedichtet. Diese Seitenbacken sind jeweils mit einem an eine Rasterwalze anstellbaren Dichtungsmittel versehen, das einer Krümmung einer Mantelfläche der Rasterwalze angepaßt ist. Diese Dichtungsmittel sind aus elastischem Material und an ihrer Berührfläche zur Mantelfläche der Rasterwalze mit einem reibungsarmen Werkstoff beschichtet.

Nachteilig ist hierbei, daß Beschichtungsmaßnahmen notwendig sind, um eine reibungsarme Kontaktfläche der Dichtungsmittel zur Rasterwalze zu erhalten.

Die US 51 50 651 A zeigt eine gattungsgemäße Kammerrakel, deren Farbkammer mittels Seitenbacken abgedichtet wird. Diese Seitenbacken sind mit als Schmiertaschen wirkenden Vertiefungen versehen.

Die DE 43 02 671 A1 beschreibt eine Kammerrakel, in deren Seitenbacken Schmiertaschen angeordnet sind.

Der Erfindung liegt die Aufgabe zugrunde, eine Kammerrakel eines mit einer Rasterwalze versehenen Farbwerkes einer Rotationsdruckmaschine zu schaffen, wobei stirnseitige Seitenbacken der Kammerrakel mit einer Dichtungsfläche gegen eine Mantelfläche einer Rasterwalze gedrückt werden und bei drehender Rasterwalze Festkörperreibung zwischen Seitenbacken und Rasterwalze vermieden wird.

Diese Aufgabe wird erfindungsgemäß durch eine Kammerrakel mit den Merkmalen des kennzeichnenden Teiles des Anspruches 1 gelöst.

In vorteilhafter Weise wird durch die erfindungsgemäße Kammerrakel Reibung minimiert, wodurch nur noch geringe Wärmeentwicklung entsteht. Hiermit wird ein Verschleiß von Seitenbacken als auch einer Mantelfläche einer Rasterwalze minimiert, wodurch eine höhere Standzeit erfolgt und Maschinenstillstandszeiten vermieden werden.
In besonders vorteilhafter Weise wird durch die geringe Wärmeentwicklung eine Gasblasenbildung im Bereich der Seitenbacken verhindert, was zu einer verbesserten Farbführung der Rasterwalze führt und somit die Druckqualität steigert.
Im Vergleich zum Stand der Technik sind keine aufwendigen Gleitbeläge notwendig.
Durch den selbsttätig entstehenden minimalen Spalt tritt nur eine minimale Farbmenge aus der Kammerrakel aus, wodurch Wulstbildung und somit Spritzen der Rasterwalze weitgehend vermieden wird.

Die erfindungsgemäße Kammerrakel ist in der Zeichnung dargestellt und wird im folgenden näher beschrieben.

Es zeigen
- Fig. 1: einen schematischen Schnitt durch eine erfindungsgemäße Kammerrakel in einem ersten Ausführungsbeispiel;
- Fig. 2: eine schematische Draufsicht auf eine erfindungsgemäße Kammerrakel entsprechend Fig. 1;

Eine Kammerrakel 1 wirkt mit einer Rasterwalze 2 eines Kurzfarbwerkes zusammen. Die Kammerrakel 1 erstreckt sich axial parallel zur Rasterwalze 2. Über einer Länge der Rasterwalze 2 können mehrere, nebeneinander angeordnete Kammerrakel 1, beispielsweise zwei sich jeweils über halbe Rasterwalzenlänge erstreckende Kammerrakel 1 vorgesehen sein. Es können aber auch beispielsweise druckplattenbreite Kammerrakel 1 vorgesehen sein, um auf der Rasterwalze 2 mehrere Farben zu verwenden oder die Farbzufuhr zonenweise abzustellen. Die Kammerrakel 1 besteht im wesentlichen aus einem Grundkörper 3, einem Arbeitsrakelblatt 4, einem Schließrakelblatt 6 und einem rechten bzw. linken Seitenbacken 7, 8. Der Grundkörper 3 ist mit einer Vertiefung 11 versehen und dessen walzennahe Enden 11, 12 weisen bezüglich einer radialen Richtung der Rasterwalze 2 geneigte Befestigungsflächen 13, 14 auf. Zwischen diesen Befestigungsflächen 13, 14 und Befestigungsleisten 16, 17 werden das Arbeitsrakelblatt 4 bzw. das Schließrakelblatt 6 beispielsweise mittels Schrauben eingespannt. Der Grundkörper 3 kann wie im dargestellten Beispiel einstückig oder aber auch mehrteilig, z. B. in axialer Richtung zweigeteilt, ausgebildet sein. An axial begrenzenden Stirnflächen 18, 19 des Grundkörpers 3 sind die Seitenbacken 7, 8 angeordnet, wobei diese jeweils an ihrer der Rasterwalze 2 zugewandten Dichtfläche 21 eine Krümmung der Rasterwalze 2 aufweisen.
Die Seitenbacken 7, 8, Arbeits-, Schließrakelblatt 4, 6 und die Vertiefung 9 des Grundkörpers 3 begrenzen somit eine Farbkammer 22 des Kammerrakels 1.
Im Bereich dieser Farbkammer 22 ist eine innere Stirnfläche 23, 24 des jeweiligen Seitenbackens 7, 8 mit einer in Richtung Farbkammer 22 weisenden Öffnung 26 versehen, und die Dichtfläche 21 der Seitenbacken 7, 8 weist eine als Schmier- und Dichttasche wirkende Vertiefung 27 auf. Die Öffnung 26 und die Vertiefung 27 sind miteinander verbunden.
In einem ersten Ausführungsbeispiel (Fig. 1 und Fig. 2) ist ein Einschnitt 28, 29 durch die Dichtfläche 21 vorgesehen, der gleichzeitig als Vertiefung 27 und Öffnung 26 dient. Dieser Einschnitt 28, 29 ist U-förmig ausgebildet, mit einer Breite b28, z. B. 0,25 mm, und einer Tiefe t28, z. B. 14 mm, und erstreckt sich über die gesamte Breite b7 der Seitenbacken 7, 8. Zudem kann der Einschnitt 28, 29 mit der der Farbkammer 22 zugewandten Stirnfläche 23, 24 des Seitenbackens 7, 8 einen in Drehrichtung weisenden Öffnungswinkel Alpha, z. B. 45°, einschließen.

Weiterhin sind die Seitenbacken 7, 8 an ihren äußeren, der Farbkammer 22 abgewandten Stirnflächen 33, 34 mit Abstreifern 36, 37 versehen, die über die äußere Stirnfläche 33, 34 der Seitenbacken 7, 8 keilförmig in Drehrichtung der Rasterwalze 2 hinaus wirken. Im vorliegenden Beispiel verläuft am einlaufenden Ende des jeweiligen Seitenbackens 7, 8 ein Einschnitt 38 der Tiefe t38 und Breite b38 unterhalb und annähernd parallel zur Dichtfläche 21. Entlang dieses Einschnittes 38 wird der Abstreifer 36, 37 durch Abbiegen eines Teils der Seitenbacken 7, 8 nach außen, d. h. der Farbkammer 22 abgewandten Richtung derart abgebogen, daß eine Innenfläche 39, 41 des Abstreifers 36, 37 über die äußere Stirnfläche 34, 36 der Seitenbacken 7, 8 in einem Überstand ü, z. B. 3 mm, hinausragt. Somit bildet der Abstreifer 36, 37 bezüglich der inneren Stirnfläche 23, 24 der Seitenbacken 7, 8 eine keilförmige Verjüngung.

Die Funktionsweise der Kammerrakel 1 ist folgendermaßen: Durch nicht dargestellte Haltevorrichtung wird das Kammerrakel 1 an die Rasterwalze 2 angedrückt, so daß die Dichtflächen 21 der Seitenbacken 7, 8 und vorgespanntes Arbeits- bzw. Schließrakelblatt 4, 6 an einer Mantelfläche 42 der Rasterwalze 2 anliegt. Der so gebildeten Farbkammer 22 wird über nicht dargestellte Öffnungen Farbe zu- bzw. abgeführt. Die in der Farbkammer 22 befindliche Farbe strömt durch die Öffnung 26 der Stirnfläche 23, 24 der Seitenbacken 7, 8 in die Vertiefung 27 der Dichtfläche 21. Durch die Drehung der Rasterwalze 2 wird die Farbe außerhalb der Vertiefung 27 in einen sich bildenden Spalt zwischen Dichtfläche 21 und Rasterwalze 2 transportiert. Die Vertiefung 27 bildet somit eine Schmiertasche eines hydrodynamischen, bzw. wenn die Farbkammer 22 mit Überdruck betrieben wird, eines hydrostatischen Gleitlagers, wobei die Farbe als Schmiermittel dient.
Tritt Farbe außerhalb der äußeren Stirnfläche 33, 34 der Seitenbacken 7, 8 aus dem Spalt zwischen Rasterwalze 2 und Dichtfläche 21 aus, sammelt sich diese als Wulst auf der Rasterwalze 2 und wird mittels des Abstreifers 37, 37 zu den inneren Stirnflächen 23, 24 der Seitenbacken 7, 8 transportiert. Entlang dieser Stirnflächen 23, 24 wird diese ausgetretene Farbe zu einem nicht dargestellten Farbtrichter bzw. Rücklaufbehälter gefördert.

### Teileliste

- 1: Kammerrakel
- 2: Rasterwalze
- 3: Grundkörper
- 4: Arbeitsrakelblatt
- 5: -
- 6: Schließrakelblatt
- 7: Seitenbacken, rechter
- 8: Seitenbacken, linker
- 9: Vertiefung (3)
- 10: -
- 11: Ende (3)
- 12: Ende (3)
- 13: Befestigungsfläche
- 14: Befestigungsfläche
- 15: -
- 16: Befestigungsleiste
- 17: Befestigungsleiste
- 18: Stirnfläche (3)
- 19: Stirnfläche (3)
- 20: -
- 21: Dichtfläche
- 22: Farbkammer
- 23: Stirnfläche, innere (7)
- 24: Stirnfläche, innere (8)
- 25: -
- 26: Öffnung 27 Vertiefung
- 28: Einschnitt
- 29: Einschnitt
- 30: -
- 33: Stirnfläche, äußere (7)
- 34: Stirnfläche, äußere (8)
- 35: -
- 36: Abstreifer (7)
- 37: Abstreifer (8)
- 38: Einschnitt
- 39: Innenfläche (37)
- 40: -
- 41: Innenfläche (38)
- 42: Mantelfläche (2)
- b7: Breite
- b28: Breite
- b38: Breite
- t28: Tiefe
- t38: Tiefe
- ü: Überstand
- Alpha: Öffnungswinkel

## Patentansprüche

1. Kammerrakel (1) an einer Rasterwalze einer Rotationsdruckmaschine, mit eine Farbkammer seitlich schließenden Seitenbacken, die mit jeweils einer Dichtfläche an einer Mantelfläche der Rasterwalze anliegend angeordnet sind, und die in der Dichtfläche mindestens eine als Schmiertasche wirkende, mit der Farbkammer verbundene Vertiefung aufweisen, dadurch gekennzeichnet, daß die Vertiefung (27) als schlitzförmiger, die Dichtfläche (21) durchtrennender Einschnitt (28; 29) ausgebildet ist.

2. Kammerrakel (1) nach Anspruch 1, dadurch gekennzeichnet, daß der schlitzförmiger Einschnitt (28, 29) unter einem spitzen Winkel (Alpha) zur inneren Stirnflächen (23; 24) in Drehrichtung der Rasterwalze (2) nach innen weisend angeordnet ist.

## Claims

1. Inking rail device (1) on an engraved roller of a rotary printing machine, with side jaws which laterally close an inking chamber and are arranged so as to bear in each case with a sealing surface on an outer surface of the engraved roller which have, in the sealing surface, at least one depression acting as a lubricating pocket and connected to the inking chamber, characterized in that the depression (27) is designed as a slot-like indentation (28; 29) separating the sealing surface (21).

2. Inking rail device (1) according to Claim 1, characterized in that the slot-like indentation (28, 29) is arranged so as to point inwards at an acute angle (Alpha) to the inner end faces (23, 24) in the direction of rotation of the engraved roller (2).

## Revendications

1. Racle à chambre (1) disposée contre un rouleau tramé d'une rotative d'imprimerie, comprenant des flasques latéraux qui ferment latéralement une chambre à encre, qui sont appliqués chacun par l'intermédiaire d'une surface d'étanchéité contre la surface périphérique du rouleau tramé et qui sont pourvus, dans la surface d'étanchéité, d'au moins un renfoncement qui communique avec la chambre à encre et qui fait fonction de poche de graissage, caractérisée en ce que le renfoncement (27) est conformé en entaille en forme de fente (28 ; 29) qui traverse la surface d'étanchéité (21) de part en part.

2. Racle à chambre (1) selon la revendication 1, caractérisée en ce que l'entaille en forme de fente (28, 29) est tournée vers l'intérieur dans le sens de rotation du rouleau tramé (2) en formant un angle aigu (α) avec les faces frontales intérieures (23 ; 24).
